# EUROPÄISCHE PATENTSCHRIFT

(11) **EP 1 681 253 B1**
(45) Veröffentlichungstag und Bekanntmachung des Hinweises auf die Patenterteilung: **01.10.2008**
(21) Anmeldenummer: 06000048.6
(22) Anmeldetag: 03.01.2006
(51) Int. Cl.: B65H 9/08, B65H 5/36

(54) **Leitvorrichtung**
Guiding device
Dispositif de guidage

(30) Priorität: 12.01.2005 DE 102005001375
(43) Veröffentlichungstag der Anmeldung: 19.07.2006
(73) Patentinhaber: manroland AG, 63075 Offenbach (DE)
(72) Erfinder: Herzan, Georg, 61440 Oberursel/Taunus (DE); Lang, Harald, 60433 Frankfurt (DE); Neisius, Bernhard, Dr., 61203 Reichelsheim (DE)
(74) Vertreter: Stahl, Dietmar

(56) Entgegenhaltungen:
- DE-A1- 10 344 402
- GB-A- 716 880
- US-A- 3 829 085

## Beschreibung

Die Erfindung bezieht sich auf eine Leitvorrichtung zur taktmäßigen Bogenzufuhr in Förderrichtung im Bereich einer Bogenanlage an einem Anlegetisch einer Bogen verarbeitenden Maschine, insbesondere einer Druckmaschine, mit einer Vorder- und/oder Deckmarke zum Ausrichten der Vorderkante des jeweils vordersten Bogens eines insbesondere unterschuppten Bogenstroms und mit einer sich parallel quer über den Anlegetisch im Bereich der Vorder- und/oder Deckmarke erstreckenden Niederhaltevorrichtung, die im Takt der zu fördernden Bogen gegenüber dem Anlegetisch heb- und senkbar antreibbar ist.

Derartige Leitvorrichtungen kommen im Bereich einer Bogenanlage einer Bogen verarbeitenden Maschine zum Einsatz, wobei die Bogen im Bereich eines Anlegetischs beispielsweise von Bogenrotationsdruckmaschinen an Vorder- und Deckmarken vorausgerichtet werden, bevor eine Überführung in die Bogenrotationsmaschine erfolgt.

Durch die Niederhaltevorrichtung werden die insbesondere unterschuppt ankommenden Bogen so flach auf dem Anlegetisch gehalten, daß sie sicher unter die Deckmarken und gegen die Vordermarken zur Anlage gebracht werden. Damit nach der Vorausrichtung der ablaufende Bogen den auf dem Anlegetisch nachfolgend einlaufende Bogen nicht mitreißt und so dessen Ausrichtung stört oder verhindert oder die Hinterkante des ablaufenden Bogens hochschlägt, was zu einer Beschädigung des Bogens bei Berührung mit Förderelementen führen kann, ist es bekannt die Niederhaltevorrichtung heb- und senkbar anzutreiben.

Um diese Nachteile wirksam zu vermeiden ist ein großer vertikaler Verstellweg erforderlich, der zu einer großen Bauhöhe der Leitvorrichtung führt.

Aufgabe der,Erfindung ist es eine Leitvorrichtung der eingangs genannten Art zu schaffen, die bei einfachem Aufbau eine geringe Bauhöhe aufweist und die Niederhaltevorrichtung bei ihrem Anheben so weit von den insbesondere steifen Bogen entfernt, daß diese nicht beschädigt werden.

Diese Aufgabe wird erfindungsgemäß dadurch gelöst, daß die Niederhaltevorrichtung auf einem sich entgegen der Förderrichtung der Bogen dem Anlegetisch annähernden Bewegungsweg aus ihrer angehobenen Stellung in ihre abgesenkte Stellung und umgekehrt bewegbar antreibbar ist.

Da sich durch diese Ausbildung die Niederhaltevorrichtung zwar sehr weit weg von dem Bogen bewegt, dieser Bewegungsweg aber eine große Horizontalkomponenten aufweist, ist keine große Bauhöhe der Leitvorrichtung erforderlich.

Durch das von der Niederhaltevorrichtung unbeeinflußte freie Ablaufen der Bogen erfolgt keine negative Beeinflussung der nachfolgenden Bogen und kein Hochschlagen der Hinterkante der ablaufenden Bogen.

Beschädigungen insbesondere an empfindlichen Bogen durch zu starkes Ziehen über die zurückkehrenden Deck- und Vordermarken werden sicher vermieden.

Damit die Niederhaltevorrichtung sicher schnell in ihre angehobene Lage gelangt, kann die Niederhaltevorrichtung auf ihrem sich dem Anlegetisch annähernden Bewegungsweg mit einer geringeren Geschwindigkeit antreibbar sein als auf dem sich von dem Anlegetisch entfernenden Bewegungsweg oder es kann die Niederhaltevorrichtung auf ihrem sich dem Anlegtisch annähernden Bewegungsweg mit einer sich verringernden Geschwindigkeit und auf dem sich von dem Anlegetisch entfernenden Bewegungsweg mit einer sich vergrößernden Geschwindigkeit bewegbar antreibbar sein.

Dabei kann der Bewegungsweg sich kreisbogenartig erstrecken.

Dazu ist in einfacher Weise die Niederhaltevorrichtung an einem ersten Ende eines in Förderrichtung zum Anlegetisch geneigten Hebels angeordnet, der an seinem anderen Ende um eine Schwenkachse schwenkbar antreibbar ist, die sich in einem größeren Abstand als die Niederhaltevorrichtung parallel quer über den Anlegetisch erstreckt.

In einer einfachen, wenig Bauraum benötigenden Ausbildung ist die Niederhaltevorrichtung eine sich parallel quer über den Anlegetisch erstreckende Niederhaltestange.

Damit die niederzuhaltenden Bogen nicht an der Niederhaltestange entlang schleifen, können entweder auf der Niederhaltestange mehrere Niederhalterollen in einem Abstand zueinander oder auf der Niederhaltestange ein Niederhalterohr frei drehbar angeordnet sein.

Um einen einfachen kostengünstigen Antrieb zur Erzeugung der Schwenkbewegung der Niederhaltevorrichtung verwenden zu können, ist vorzugsweise der Hebel Teil eines Mehrgelenkgetriebes, insbesondere eines Viergelenkgetriebes, das als Antriebsteil eine von einem Drehantrieb drehbar antreibbare Kurbel aufweist.

Dazu kann sich koaxial zur Schwenkachse ein Antriebsrohr über den Anlegetisch erstrecken und an seinen beiden Enden drehbar gelagert sein, wobei insbesondere an einem ersten Ende des Antriebsrohres mit ihrem einen Ende eine Schwinge und an einem zweiten Ende des Antriebsrohres mit ihrem einen Ende ein Mitnehmer des Mehrgelenkgetriebes sich radial zur Schwenkachse erstreckend fest angeordnet sind, wobei durch den Mitnehmer der Hebel schwenkbar antreibbar ist.

Weiterhin kann dabei bauraumsparend auf dem Antriebsrohr ein Hebelrohr frei drehbar gelagert sein, an dem der Hebel oder in einem Abstand zueinander mehrere Hebel sich radial zur Schwenkachse erstreckend mit ihrem einen Ende fest angeordnet sind, wobei an dem anderen Ende des Hebel die Niederhaltevorrichtung angeordnet ist.

An dem dem Drehantrieb entgegengesetzten Ende der Kurbel kann dabei eine Stange mit ihrem einen Ende angelenkt sein, die mit ihrem anderen Ende an dem zweiten Ende der Schwinge angelenkt ist.

Der Abstand zwischen dem Anlegetisch und der Niederhaltevorrichtung ist in ihrer abgesenkten Stellung verstellbar um eine Anpassung dieses Abstandes an die Dicke der jeweils zu verarbeitenden Bogen zu ermöglichen.

In einfacher Weise wird dies dadurch erreicht, daß der Winkel in Umfangsrichtung zur Schwenkachse zwischen dem Mitnehmer und dem Hebel veränderbar einstellbar ist.

Zur Bewegungsübertragung von dem Mitnehmer auf den Hebel kann in einfacher Weise der Mitnehmer ein radial sich erstreckendes Langloch aufweisen, in das ein axial zur Schwenkachse hervorstehender Zapfen des Hebels hineinragt.

Ist dabei an dem Hebel eine axial zur Schwenkachse sich erstreckende Bohrung ausgebildet, in der ein Schwenkteil verdrehbar einstellbar angeordnet ist, wobei der Zapfen mit seiner Achse exzentrisch zur Drehachse des Schwenkteils an dem Schwenkteil fest angeordnet ist, so kann durch Verdrehen des Schwenkteils der Abstand der Niederhaltevorrichtung zum Anlegetisch eingestellt werden.

Zur Drehlagerung kann das Antriebsrohr an seinen Enden in feststehenden Lagerböcken gelagert sein.

Zur Optimierung auf die jeweils zu verarbeitenden Bogen kann die Niederhaltevorrichtung in und entgegen der Förderrichtung bewegbar einstellbar sein.

Dazu können die Lagerböcke in und entgegen der Förderrichtung bewegbar einstellbar sein.

Eine andere einfach aufgebaute Möglichkeit besteht darin, daß das Antriebsrohr auf einer konzentrischen Lagerachse oder auf konzentrischen Lagerzapfen um die Schwenkachse frei drehbar gelagert ist, wobei die Lagerachse oder die Lagerzapfen um eine zur Schwenkachse parallele Achse drehbar einstellbar an den feststehenden Lagerböcken angeordnet sind.

Eine einfache Anpassung der Leitvorrichtung an unterschiedliche Bogenformate ist dadurch möglich, daß die Niederhaltevorrichtung insbesondere die Niederhaltestange und die Lagerachse und das Antriebsrohr sowie das Hebelrohr durch entsprechende Teile gleichen Aufbaus aber größerer oder geringerer Erstreckung in Richtung der Schwenkachse austauschbar sind.

Damit können auch bei unterschiedlichen Formaten die weiteren Bauteile der Leitvorrichtung unverändert weiterverwandt werden.

Der Drehantrieb kann ein elektromotorischer Antrieb oder ein gleichförmig oder ungleichförmig übersetzender Zahnriemenantrieb oder Zahnradantrieb von einem Antrieb der Bogen verarbeitenden Maschine wie z.B. einem Antrieb einer Seitenmarke sein.

Ein Ausführungsbeispiel der Erfindung ist in der Zeichnung dargestellt und wird im folgenden näher beschrieben. Es zeigen
- Figur 1: eine prinzipielle Seitenansicht des übergabeseitigen Endes eines Anlegetisches mit einer Leitvorrichtung
- Figur 2: eine Prinzipdarstellung der Leitvorrichtung nach Figur 1
- Figur 3: eine perspektivische Darstellung einer konstruktiven Ausbildung der Leitvorrichtung nach Figur 2.

Figur 1 zeigt den Bereich einer Bogenanlage mit einem Anlegetisch 1. Dem Anlegetisch 1 ist gewöhnlich eine Fördereinrichtung in Form eines sogenannten Bändertischs zur Zufuhr eines unterschuppt liegenden Stroms von Bogen 2 vorgeordnet. Hierbei liegt das vorauslaufende Ende eines Bogens 2 jeweils unter dem nachlaufenden Ende eines vorauslaufenden Bogens 2.

Am Anlegetisch 1 sind Vorder- und Deckmarken 3 zur Ausrichtung der Bogen 2 an deren Vorderkante angeordnet. Den Vorder- und Deckmarken 3 in Förderrichtung 4 vorgeordnet ist eine Niederhalteeinrichtung 5 mit einem Gehäuse 6 gezeigt. innerhalb der Niederhalteeinrichtung 5 ist in dem Gehäuse 6 eine Niederhaltestange 7 vorgesehen. Die Niederhaltestange 7 ist nahe den Vorder- und Deckmarken 3 angeordnet und mittels des Gehäuses 6 gegenüber den Vorder- und Deckmarken 3 und der Oberfläche des Anlegetischs 1 vertikal einstellbar.

Am Anlegetisch 1 sind weiterhin pneumatische Leitvorrichtungen in Form von Blas-Sog-Düsen 8 angeordnet. Außerdem sind an den Vorder- und Deckmarken 3 Leitrollen 9 vorgesehen.

Weiterhin ist der Niederhalteeinrichtung 5 vorgeordnet am Anlegetisch 1 eine Seitenmarke 10 zur seitlichen Ausrichtung der Bogen 2 quer zur Förderrichtung vorgesehen.

Die Bogen 2 werden von der Bogen verarbeitenden Maschine in Förderrichtung 4 nach Ausrichtung in seitlicher Richtung an der Seitenmarke 10 und der Ausrichtung in Bezug auf ihre Vorderkante an den Vorder- und Deckmarken 3 übernommen und vom Anlegetisch 1 abgezogen. Hierbei übt die Niederhalteeinrichtung 5 über die Niederhaltestange 7 zunächst eine Führungsfunktion für den unten liegenden Bogen 2 in der Weise aus, daß dieser sicher unter die Deckmarke geleitet wird. Dies ist besonders bei welligen Bogen wichtig. Die Niederhaltestange 7 wirkt aber beim Abziehen des oberen Bogens 2 nicht mehr als Führungseinrichtung insbesondere auf das Ende des mit hoher Geschwindigkeit vom Anlegetisch 1 ablaufenden oberen Bogens 2. Vielmehr wird dieses schnell freigegeben.

Die in den Figuren 2 und 3 näher dargestellt Niederhalteeinrichtung 5 insbesondere für Kartons ist oberhalb des Anlegetischs 1, in den die Vorder- und Deckmarken 3 integriert sind, angeordnet. Sie weist zwei Hebel 11 und 12 auf, die zum einen die Niederhaltestange 7 drehbar gelagert aufnehmen und führen und zum anderen verdrehfest auf einem torsionssteifen Hebelrohr 13 befestigt sind. Dieses Hebelrohr 13 ist auf einem Antriebsrohr 14 drehbar gelagert. Das Antriebsrohr 14 überträgt eine schwingende Drehbewegung über einen Mitnehmer 15 auf den Hebel 12 der Niederhalteeinrichtung 5. Das Antriebsrohr 14 ist auf einer Lagerachse 16 um eine Schwenkachse 18 frei drehbar gelagert, wobei die Lagerachse 16 mit ihren Enden um eine zur Schwenkachse 18 parallele Achse 17 drehbar einstellbar an Lagerböcken 19 und 20 gelagert ist. Die beiden Lagerböcke 19 und 20 sind auf dem Anlegetisch 1 befestigt. Im Lagerbock 19 ist eine Kurbel 21 drehbar gelagert, die mittels eines hier nicht gezeigten Antriebs synchron zum Maschinentakt der Bogen verarbeitenden Maschine rotierend angetrieben wird. Die gewünschte schwingende Drehbewegung wird von einer an der Kurbel 21 angelenkten Stange 22 auf eine Schwinge 23 übertragen. Die Schwinge 23 ist verdrehfest mit dem Antriebsrohr 14 verbunden, so daß die schwingende Drehbewegung auf den Mitnehmer 15 übertragen wird. Figur 2 zeigt dabei die Niederhaltestange 7 kurz vor dem Erreichen des tiefsten Punktes ihrer Bewegungsbahn. Durch eine Verstellung des Hebels 12 gegenüber dem Mitnehmer 15 erfolgt eine Höheneinstellung der taktenden Niederhalteeinrichtung 5 zum Anlegetisch 1 und damit die Anpassung an die Bogendicke. Dazu weist der Mitnehmer 15 ein radial sich erstreckendes Langloch 24 auf, in das ein axial zu Schwenkachse 18 hervorstehender Zapfen 25 des Hebels 12 hineinragt. An dem Hebel 12 ist eine zur Schwenkachse 18 axial sich erstreckende Bohrung 26 ausgebildet, in der ein Schwenkteil 27 verdrehbar einstellbar angeordnet ist. Der Zapfen 25 ist mit seiner Achse exzentrisch zur Drehachse des Schwenkteils 27 an diesem fest angeordnet.

Beim Antrieb der Kurbel 21 bewegt sich die Niederhaltstange 7 von ihrer niedrigsten Umkehrlage auf einem kreisbogenförmigen Bewegungsweg 28 in der Förderrichtung 4 vom Anlegetisch 1 entfernend nach oben bis zum oberen Umkehrpunkt der schwingenden Drehbewegung. Die Steuerung des Antriebs der Kurbel 21 und damit der Niederhaltestange 7 ist derart vorgesehen, daß die niedrigste Stellung der Niederhaltestange 7 dann erreicht wird, wenn unter einem abzuziehenden Bogen 2 ein einlaufender Bogen 2 fast die Vorder- und Deckmarken 3 erreicht hat. Damit wird sichergestellt, daß die Vorderkante des unten liegenden Bogens 2 sicher gegen die Vorder- und unter die Deckmarken 3 angelegt werden kann.

Unabhängig von der Antriebsrichtung der Kurbel 21 nähert sich die Niederhaltestange 7 ihrer niedrigsten Stellung mit einer Geschwindigkeitskomponente, die gegen die Förderrichtung 4 der abzuführenden Bogen gerichtet ist. Damit wird der Bogen 2 in seiner Beweglichkeitbeim Abziehen in die Bogen verarbeitenden Maschine jedoch nicht behindert, da die Niederhaltestange 7 sich bei der weiteren Bewegung vom Anlegetisch 1 und von den Vorder- und Deckmarken 3 entfernt. Wird die Kurbel 21 in Gegenuhrzeigersinn angetrieben, so entfernt sich die Niederhaltestange 7 nach dem Durchfahren ihrer niedrigsten Stellung schneller von dem Anlegetisch 1 und den Vorder- und Deckmarken 3 als sie sich zuvor an diese angenähert hat. Gleichzeitig ist die Bewegung des Bogens 2 auch dadurch nicht behindert, daß die den Bogen 2 bei der Leitbewegung berührenden Niederhaltestange 7 eine Relativbewegung erlaubt.

Die Funktion der Niederhaltestange 7 ist derart, daß beim maschinensynchronen Antrieb des in den Figuren gezeigten ebenen, aus der Kurbel 21, der Stange 22 und der Schwinge 23 gebildeten Viergelenkgetriebes die Niederhaltestange 7 aus einer oberen Umkehrlage heraus auf einen kreisbogenförmigen Bewegungsweg 28 dem Anlegetisch 1 angenähert wird. Die niedrigste Stellung wird, wie beschrieben, entgegen der Förderrichtung 4 der Bogen 2 dann erreicht, wenn der untere Bogen 2 an die Vorder- und Deckmarken 3 herangeführt ist. Danach bewegt sich die Niederhaltestange 7 wieder mit einer Geschwindigkeitskomponente in Förderrichtung 4 der Bogen 2 rasch vom Anlegetisch 1 weg.

Damit gibt die Niederhaltestange 7 den Bewegungsraum für den abzuziehenden Bogen 2 frei, so daß der Bogen 2 nicht zu stark über die Forder- und Deckmarken 3 gekrümmt wird. So wird vermieden, daß eine Beschädigung, insbesondere von Bogen 2 aus relativ steifem Material, durch Markieren an den Vorder- und Deckmarken 3 entstehen kann.

### Bezugszeichenliste

- 1: Anlegetisch
- 2: Bogen
- 3: Vorder- und Deckmarken
- 4: Förderrichtung
- 5: Niederhalteeinrichtung
- 6: Gehäuse
- 7: Niederhaltestange
- 8: Blas-Sog-Düse
- 9: Leitrollen
- 10: Seitenmarken
- 11: Hebel
- 12: Hebel
- 13: Hebelrohr
- 14: Antriebsrohr
- 15: Mitnehmer
- 16: Lagerachse
- 17: Achse
- 18: Schwenkachse
- 19: Lagerbock
- 20: Lagerbock
- 21: Kurbel
- 22: Stange
- 23: Schwinge
- 24: Langloch
- 25: Zapfen
- 26: Bohrung
- 27: Schwenkteil
- 28: Bewegungsweg

## Patentansprüche

1. Leitvorrichtung zur taktmäßigen Bogenzufuhr in Förderrichtung im Bereich einer Bogenanlage an einem Anlegetisch einer Bogen verarbeitenden Maschine, insbesondere einer Druckmaschine, mit einer Vorder- und/oder Deckmarke zum Ausrichten der Vorderkante des jeweils vordersten Bogens eines insbesondere unterschuppten Bogenstroms und mit einer sich parallel quer über den Anlegetisch im Bereich der Vorder- und/oder Deckmarke erstreckenden Niederhaltevorrichtung, die im Takt der zu fördernden Bogen gegenüber dem Anlegetisch heb- und senkbar antreibbar ist,
**dadurch gekennzeichnet,**
**dass** die Niederhaltevorrichtung auf einem sich dem Anlegetisch (1) annähernden Bewegungsweg (28) aus ihrer angehobenen Stellung in ihre abgesenkte Stellung und umgekehrt derart bewegbar antreibbar ist, dass sie sich im Bereich der Berührung der Bogen (2) entgegen der Förderrichtung (4) der Bogen (2) bewegt.

2. Leitvorrichtung nach Anspruch 1, **dadurch gekennzeichnet, daß** die Niederhaltevorrichtung auf ihrem sich dem Anlegetisch (1) annähernden Bewegungsweg mit einer geringeren Geschwindigkeit antreibbar ist als auf dem sich von dem Anlegetisch (1) entfernenden Bewegungsweg.

3. Leitvorrichtung nach Anspruch 1, **dadurch gekennzeichnet, daß** die Niederhaltevorrichtung auf ihrem sich dem Anlegetisch (1) annähernden Bewegungsweg mit einer sich verringernden Geschwindigkeit und auf dem sich von dem Anlegetisch (1) entfernenden Bewegungsweg mit einer sich vergrößernden Geschwindigkeit bewegbar antreibbar ist.

4. Leitvorrichtung nach einem der vorhergehenden Ansprüche , **dadurch gekennzeichnet, daß** der Bewegungsweg (28) sich kreisbogenartig erstreckt.

5. Leitvorrichtung nach Anspruch 4, **dadurch gekennzeichnet, daß** die Niederhaltevorrichtung an einem ersten Ende eines in Förderrichtung (4) zum Anlegetisch (1) geneigten Hebels (11, 12) angeordnet ist, der an seinem anderen Ende um eine Schwenkachse (18) schwenkbar antreibbar ist, die sich in einem größeren Abstand als die Niederhaltevorrichtung parallel quer über den Anlegetisch (1) erstreckt.

6. Leitvorrichtung nach einem der vorhergehenden Ansprüche, **dadurch gekennzeichnet, daß** die Niederhaltevorrichtung eine sich parallel quer über den Anlegetisch erstreckende Niederhaltestange (7) ist.

7. Leitvorrichtung nach Anspruch 6, **dadurch gekennzeichnet, daß** auf der Niederhaltestange mehrere Niederhalterollen in einem Abstand zueinander frei drehbar angeordnet sind.

8. Leitvorrichtung nach Anspruch 6, **dadurch gekennzeichnet, daß** auf der Niederhaltestange ein Niederhalterohr frei drehbar angeordnet ist.

9. Leitvorrichtung nach einem der vorhergehenden Ansprüche, **dadurch gekennzeichnet, daß** der Hebel (11) Teil eines Mehrgelenkgetriebes ist, das als Antriebsteil eine von einem Drehantrieb drehbar antreibbare Kurbel (21) aufweist.

10. Leitvorrichtung nach Anspruch 9, **dadurch gekennzeichnet, daß** das Mehrgelenkgetriebe ein Viergelenkgetriebe ist.

11. Leitvorrichtung nach einem der Ansprüche 9 und 10, **dadurch gekennzeichnet, daß** sich koaxial zur Schwenkachse (18) ein Antriebsrohr (14) über den Anlegetisch (1) erstreckt und an seinen beiden Enden drehbar gelagert ist, wobei insbesondere an einem ersten Ende des Antriebsrohres (14) mit ihrem einen Ende eine Schwinge (23) und an einem zweiten Ende des Antriebsrohres (14) mit seinem einen Ende ein Mitnehmer (15) des Mehrgelenkgetriebes sich radial zur Schwenkachse (18) erstreckend fest angeordnet sind, wobei durch den Mitnehmer (15) der Hebel (12) schwenkbar antreibbar ist.

12. Leitvorrichtung nach Anspruch 11, **dadurch gekennzeichnet, daß** auf dem Antriebsrohr (14) ein Hebelrohr (13) frei drehbar gelagert ist, an dem der Hebel oder in einem Abstand zueinander mehrere Hebel (11, 12) sich radial zur Schwenkachse (18) erstreckend mit ihrem einen Ende fest angeordnet sind, wobei an dem anderen Ende der Hebel (11, 12) die Niederhaltevorrichtung angeordnet ist.

13. Leitvorrichtung nach Anspruch 12, **dadurch gekennzeichnet, daß** an dem dem Drehantrieb entgegengesetzten Ende der Kurbel (21) eine Stange (22) mit ihrem einen Ende angelenkt ist, die mit ihrem anderen Ende an dem zweiten Ende der Schwinge (23) angelenkt ist.

14. Leitvorrichtung nach einem der vorhergehenden Ansprüche, **dadurch gekennzeichnet, daß** der Abstand zwischen dem Anlegetisch (1) und der Niederhaltevorrichtung in ihrer abgesenkten Stellung verstellbar ist.

15. Leitvorrichtung nach Anspruch 14, **dadurch gekennzeichnet, daß** der Winkel in Umfangsrichtung zur Schwenkachse (18) zwischen dem Mitnehmer (15) und dem Hebel (12) veränderbar einstellbar ist.

16. Leitvorrichtung nach Anspruch 15, **dadurch gekennzeichnet, daß** der Mitnehmer (15) ein radial sich erstreckendes Langloch (24) aufweist, in das ein axial zur Schwenkachse (18) hervorstehender Zapfen (25) des Hebels (12) hineinragt.

17. Leitvorrichtung nach Anspruch 16, **dadurch gekennzeichnet, daß** an dem Hebel (12) eine axial zur Schwenkachse (18) sich erstreckende Bohrung (26) ausgebildet ist, in der ein Schwenkteil (27) verdrehbar einstellbar angeordnet ist, wobei der Zapfen (25) mit seiner Achse exzentrisch zur Drehachse des Schwenkteils (27) an dem Schwenkteil (27) fest angeordnet ist.

18. Leitvorrichtung nach einem der Ansprüche 11 bis 17, **dadurch gekennzeichnet, daß** das Antriebsrohr (14) an seinen Enden in feststehenden Lagerböcken (19, 20) gelagert ist.

19. Leitvorrichtung nach einem der vorhergehenden Ansprüche, **dadurch gekennzeichnet, daß** die Niederhaltevorrichtung in und entgegen der Förderrichtung (4) bewegbar einstellbar ist.

20. Leitvorrichtung nach einem der Ansprüche 18 und 19, **dadurch gekennzeichnet, daß** die Lagerböcke in und entgegen der Förderrichtung bewegbar einstellbar sind.

21. Leitvorrichtung nach einem der Ansprüche 18 und 19, **dadurch gekennzeichnet, daß** das Antriebsrohr auf einer konzentrischen Lagerachse oder auf konzentrischen Lagerzapfen um die Schwenkachse frei drehbar gelagert ist, wobei die Lagerachse oder die Lagerzapfen um eine zur Schwenkachse parallele Achse drehbar einstellbar an den feststehenden Lagerböcken angeordnet sind.

22. Leitvorrichtung nach einem der vorhergehenden Ansprüche, **dadurch gekennzeichnet, daß** die Niederhaltevorrichtung insbesondere die Niederhaltestange (7) und die Lagerachse (16) und das Antriebsrohr (14) sowie das Hebelrohr (13) durch entsprechende Teile gleichen Aufbaus aber gröβerer oder geringerer Erstreckung in Richtung der Schwenkachse (18) austauschbar sind.

23. Leitvorrichtung nach Anspruch 9, **dadurch gekennzeichnet, daß** der Drehantrieb ein elektromotorischer Antrieb oder ein gleichförmig oder ungleichförmig übersetzender Zahnriemenantrieb oder Zahnradantrieb von einem Antrieb der Bogen verarbeitenden Maschine ist.

## Claims

1. Guiding device for the cyclic sheet feed in feed direction in the region of a sheet plant on a feed table of a machine processing sheets, more preferably a printing machine with a front and/or covering mark for the orientation of the front edge of the very first sheet in each case of a more preferably under-scaled sheet flow and with a hold-down device extending parallel across over the feed table in the region of the front and/or covering mark, which can be driven capable of being lifted and lowered relative to the feed table in time with the sheet to be fed,
**characterized in that**
the hold-down device can be moveably driven on a movement path (28) approaching the feed table (1) from its raised position into its lowered position and vice versa in such a manner that in the region of the contact of the sheets (2) it moves opposite to the feed direction (4) of the sheets (2).

2. The guiding device according to Claim 1, **characterized in that** the hold-down device on its movement path approaching the feed table (1) can be driven with a lower speed than on the movement path moving away from the feed table (1).

3. The guiding device according to Claim 1, **characterized in that** the hold-down device on its movement path approaching the feed table (1) can be driven with a decreasing speed and on the movement path moving away from the feed table (1) can be driven with an increasing speed.

4. The guiding device according to any one of the preceding claims, **characterized in that** the movement path (28) extends arc of a circle-like.

5. The guiding device according to Claim 4, **characterized in that** the hold-down device is arranged on a first end of a lever (11, 12) inclined in feed direction (4) to the feed table (1), which at its other end can be driven in a swivelling manner about a swivel axis (18) which extends parallel across over the feed table (1) at a greater distance than the hold-down device.

6. The guiding device according to anyone of the preceding claims, **characterized in that** the hold-down device is a hold-down bar (7) which extends parallel across over the feed table.

7. The guiding device according to Claim 6, **characterized in that** on the hold-down bar several hold-down rollers are arranged freely rotatable at a distance to one another.

8. The guiding device according to Claim 6, **characterized in that** on the hold-down bar a hold-down tube is freely rotatably arranged.

9. The guiding device according to any one of the preceding claims, **characterized in that** the lever (11) is part of a multiple joint gearing which as drive part comprises a crank (21) which can be rotatably driven by a rotary drive.

10. The guiding device according to Claim 9, **characterized in that** the multiple joint gearing is a four-joint gearing.

11. The guiding device according to any one of the Claims 9 and 10, **characterized in that** coaxially to the swivel axis (18) a drive tube (14) extends over the feed table (1) and on its both ends is rotatably mounted, wherein more preferably at a first end of the drive tube (14) with its one end a rocker (23) and on a second end of the drive tube (14) with its one end a driver (15) of the multi-joint gearing extending radially to the swivel axis (18) are securely arranged, wherein the lever (12) can be driven in a swivelling manner by the driver (15).

12. The guiding device according to Claim 11, **characterized in that** on the drive tube (14) a lever tube (13) is mounted freely rotatably on which the lever or at a distance to one another, several levers (11, 12) extending radially to the swivel axis (18) with their one end are securely arranged, wherein on the other end of the levers (11, 12) the hold-down device is arranged.

13. The guiding device according to Claim 12, **characterized in that** on the end of the crank (21) opposite to the rotary drive a rod (22) with its one end is articulated, which with its other end is articulated on the second end of the rocker (23).

14. The guiding device according to any one of the preceding claims, **characterized in that** the distance between the feed table (1) and the hold-down device is adjustable in its lowered position.

15. The guiding device according to Claim 14, **characterized in that** the angle in circumferential direction to the swivel axis (18) can be variably adjusted between the driver (15) and the lever (12).

16. The guiding device according to Claim 15, **characterized in that** the driver (15) comprises a radially extending elongated hole (24) into which a pin (25) of the lever (12) which protrudes axially to the swivel axis (18), protrudes.

17. The guiding device according to Claim 16, **characterized in that** on the lever (12) a bore (26) which extends axially to the swivel axis (18) is formed in which a swivel part (27) is arranged rotatably adjustable, wherein the pin (25) with its axis eccentrically to the axis of rotation of the swivel part (27) is securely arranged on the swivel part (27).

18. The guiding device according to any one of the Claims 11 to 17, **characterized in that** the drive tube (14) at its end is mounted in fixed bearing blocks (19, 20).

19. The guiding device according to any one of the preceding claims, **characterized in that** the hold-down device is moveably adjustable in and opposite to the feed direction (4).

20. The guiding device according to any one of the Claims 18 and 19, **characterized in that** the bearing blocks are moveably adjustable in and opposite to the feed direction.

21. The guiding device according to any one of the Claims 18 and 19, **characterized in that** the drive tube is mounted freely rotatable about the swivel axis on a concentric bearing axis or on concentric bearing pins, wherein the bearing axis or the bearing pins are arranged on the fixed bearing blocks rotatably about an axis parallel to the swivel axis.

22. The guiding device according to any one of the preceding claims, **characterized in that** the hold-down device more preferably the hold-down bar (7) and the bearing axis (16) and the drive tube (14) as well as the lever tube (13) are exchangeable through corresponding parts of the same construction but larger or lesser extension in the direction of the swivel axis (18).

23. The guiding device according to Claim 9, **characterized in that** the rotary drive is an electric motor drive or a uniformly or non-uniformly transmitting toothed belt drive or gear drive of a drive of the machine processing sheets.

## Revendications

1. Dispositif de guidage, pour l'alimentation cadencée de feuilles dans le sens de transport, dans la région d'un margeur sur une table de marge d'une machine traitant les feuilles, notamment d'une machine à imprimer, avec un taquet antérieur et/ou taquet de couverture pour l'alignement de l'arête antérieure de chaque fois la feuille la plus à l'avant d'un flux de feuilles notamment en écailles et avec un dispositif de retenue s'étendant parallèlement, à la transversale au dessus de la table de marge, dans la région du taquet antérieur et/ou taquet de couverture, qui est susceptible d'être entraîné en cadence avec les feuilles à transporter de manière à se relever ou à s'abaisser par rapport à la table de marge,
**caractérisé en ce que**,
le dispositif de retenue est susceptible d'être entraîné de sa position relevée dans sa position abaissée et inversement, de façon mobile sur un trajet de déplacement (28) se rapprochant de la table de marge (1), de sorte à se déplacer dans la région de contact des feuilles (2) à l'opposée du sens de transport (4) des feuilles (2).

2. Dispositif de guidage selon la revendication 1, **caractérisé en ce que** le dispositif de retenue est susceptible d'être entraîné sur son trajet de déplacement se rapprochant de la table de marge (1) à une vitesse plus faible que sur le trajet de déplacement s'éloignant de la table de marge (1).

3. Dispositif de guidage selon la revendication 1, **caractérisé en ce que** le dispositif de retenue est susceptible d'être entraîné de façon mobile à une vitesse décroissante sur son trajet de déplacement se rapprochant de la table de marge (1) et à une vitesse croissante sur son trajet de déplacement s'éloignant de la table de marge (1).

4. Dispositif de guidage selon l'une quelconque des revendications précédentes, **caractérisé en ce que** le trajet de déplacement (28) s'étend à la manière d'un arc de cercle.

5. Dispositif de guidage selon la revendication 4, **caractérisé en ce que** le dispositif de retenue est disposé sur une première extrémité d'un levier (11, 12) incliné vers la table de marge (1) dans le sens de transport (4), qui sur son autre extrémité est susceptible d'être entraîné en pivotement autour d'un axe de pivotement (18) s'étendant avec un écart plus important que le dispositif de retenue, parallèlement à la transversale au-dessus de la table de marge (1).

6. Dispositif de guidage selon l'une quelconque des revendications précédentes, **caractérisé en ce que** le dispositif de retenue est une barre de retenue (7) s'étendant parallèlement à la transversale au-dessus de la table de marge.

7. Dispositif de guidage selon la revendication 6, **caractérisé en ce que** plusieurs galets de retenue sont disposés à un écart mutuel, en étant librement rotatifs sur la barre de retenue.

8. Dispositif de guidage selon la revendication 6, **caractérisé en ce qu'**un tube de retenue est disposé en étant librement rotatif sur la barre de retenue.

9. Dispositif de guidage selon l'une quelconque des revendications précédentes, **caractérisé en ce que** le levier (11) est un élément d'une transmission à plusieurs articulations, comportant en tant qu'élément d'entraînement une manivelle (21) susceptible d'être entraînée en rotation par un entraînement rotatif.

10. Dispositif de guidage selon la revendication 9, **caractérisé en ce que** la transmission à plusieurs articulations est une transmission à quatre articulations.

11. Dispositif de guidage selon l'une quelconque des revendications 9 et 10, **caractérisé en ce qu'**un tube d'entraînement (14) s'étend de façon coaxiale à l'axe de pivotement (18) au-dessus de la table de marge (1) et **en ce qu'**il est logé de façon rotative sur ses deux extrémités, notamment sur une première extrémité du tube d'entraînement (14), par l'une de ses extrémités, une bielle oscillante (23) et sur une deuxième extrémité du tube d'entraînement (14), par l'une de ses extrémités, un entraîneur (15) de la transmission à plusieurs articulations étant disposés fixement, en s'étendant en direction radiale par rapport à l'axe de pivotement (18), le levier (12) étant susceptible d'être entraîné en pivotement par l'entraîneur (15).

12. Dispositif de guidage selon la revendication 11, **caractérisé en ce que** sur le tube d'entraînement (14), est logé de façon librement rotative un manche télescopique (13) sur lequel le levier ou à un écart mutuel plusieurs leviers (11, 12) est/sont disposé(s) fixement par l'une de ses (leurs) extrémités, en s'étendant en direction radiale par rapport à l'axe de pivotement (18), le dispositif de retenue étant disposé sur l'autre extrémité des leviers (11, 12).

13. Dispositif de guidage selon la revendication 12, **caractérisé en ce que** sur l'extrémité de la manivelle (21) qui est opposée à l'entraînement rotatif est articulée par ses extrémités une barre (22), qui par son autre extrémité est articulée sur la deuxième extrémité de la bielle oscillante (23).

14. Dispositif de guidage selon l'une quelconque des revendications précédentes, **caractérisé en ce que** l'écart entre la table de marge (1) et le dispositif de retenue dans sa position abaissée est réglable.

15. Dispositif de guidage selon la revendication 14, **caractérisé en ce que** l'angle dans le sens périphérique par rapport à l'axe de pivotement (18) est réglable de façon variable entre l'entraîneur (15) et le levier (12).

16. Dispositif de guidage selon la revendication 15, **caractérisé en ce que** l'entraîneur (15) comporte un trou oblong (24) s'étendant en direction radiale, dans lequel saillit un tenon (25) du levier (12) débordant en direction axiale vers l'axe de pivotement (18).

17. Dispositif de guidage selon la revendication 16, **caractérisé en ce que** sur le levier (12) est ménagé un perçage (26) s'étendant en direction axiale par rapport à l'axe de pivotement (18) dans lequel un élément pivotant (27) est disposé de façon réglable en rotation, le tenon (25) étant disposé par son axe sur l'élément pivotant (27), de façon excentrique par rapport à l'axe de rotation de l'élément pivotant (27).

18. Dispositif de guidage selon l'une quelconque des revendications 11 à 17, **caractérisé en ce que** le tube d'entraînement (14) est logé par ses extrémités dans des supports de paliers (19, 20) stationnaires.

19. Dispositif de guidage selon l'une quelconque des revendications précédentes, **caractérisé en ce que** le dispositif de retenue est réglable de façon mobile dans le sens de transport (4) et à son encontre.

20. Dispositif de guidage selon l'une quelconque des revendications 18 et 19, **caractérisé en ce que** les supports de paliers sont réglables de façon mobile dans le sens de transport et à son encontre.

21. Dispositif de guidage selon l'une quelconque des revendications 18 et 19, **caractérisé en ce que** le tube d'entraînement est logé de façon librement rotative autour de l'axe de pivotement sur un axe de palier concentrique ou sur des tourillons concentriques, l'axe de palier ou les tourillons étant disposés en étant réglables en rotation autour d'un axe parallèle à l'axe de pivotement sur les supports de paliers stationnaires.

22. Dispositif de guidage selon l'une quelconque des revendications précédentes, **caractérisé en ce que** le dispositif de retenue, notamment la barre de retenue (7) et l'axe de palier (16) et le tube d'entraînement (14), ainsi que le manche télescopique (13) sont interchangeables avec des éléments correspondants de même structure, mais avec une extension plus importante ou plus faible dans le sens de l'axe de pivotement (18).

23. Dispositif de guidage selon la revendication 9, **caractérisé en ce que** l'entraînement rotatif est un entraînement par moteur électrique et un entraînement à courroie dentée ou un entraînement à engrenages, assurant une transmission uniforme ou non uniforme d'un entraînement de la machine à traiter les feuilles.
